# EUROPÄISCHE PATENTSCHRIFT

(11) **EP 2 166 280 B1**
(45) Veröffentlichungstag und Bekanntmachung des Hinweises auf die Patenterteilung: **19.11.2014**
(21) Anmeldenummer: 09170387.6
(22) Anmeldetag: 16.09.2009
(51) Int. Cl.: F21V 17/10

(54) **Leuchte mit Magnethalterung zur Aufhängung eines Anbauelements an einem Leuchtengehäuse**
Light with magnetic holder for hanging an attachment element to a light housing
Lampe dotée d'un support magnétique pour la suspension d'un élément de montage sur un boîtier de lampes

(30) Priorität: 18.09.2008 DE 102008047880
(43) Veröffentlichungstag der Anmeldung: 24.03.2010
(73) Patentinhaber: Zumtobel Lighting GmbH, 6850 Dornbirn (AT)
(72) Erfinder: Spiegel, Michael, 6850 Dornbirn (AT); Bechter, Wolfgang, 6952 Hittisau (AT)
(74) Vertreter: Thun, Clemens

(56) Entgegenhaltungen:
- CH-A- 363 088
- DE-A1-102004 044 175

## Beschreibung

Die vorliegende Erfindung betrifft eine Leuchte gemäß dem Oberbegriff des Anspruchs 1, welche ein wannenförmiges Leuchtengehäuse zur Aufnahme mindestens einer Lichtquelle sowie ein an dem Leuchtengehäuse zu befestigendes Anbauelement aufweist, wobei die Befestigung des Anbauelements an dem Gehäuse mit Hilfe einer Magnethalterung erfolgt.

Eine derartige Leuchte ist beispielsweise aus der DE 10 2004 044 175 A1 der Anmelderin bekannt. Hier wird eine Magnethalterung dazu verwendet, eine durchsichtige oder durchscheinende Abdeckung an einem wannenförmigen Leuchtengehäuse zu befestigen, wobei die Lichtabgabe der Leuchte dann über diese Abdeckung erfolgt. Ein Vorteil der Magnethalterung besteht dabei darin, dass hierbei auf Befestigungselemente verzichtet werden kann, welche von der Außenseite der Leuchte bzw. der Abdeckung her zugänglich sind bzw. von außen erkennbar sind. Ein Anordnen bzw. Entfernen der Abdeckung von dem Leuchtengehäuse kann somit in einfacher Weise durchgeführt werden, ohne dass die Mittel zur Halterung das Aussehen der Leuchte beeinträchtigen.

Die Magnethalterung ist bei der Leuchte der DE 10 2004 044 175 A1 dadurch realisiert, dass innerhalb des Leuchtengehäuses mehrere Magnete befestigt sind. Diese wirken mit dem metallischen Rahmen der Abdeckung zusammen. Die Magnete sind dabei jeweils mittels einer Schraubverbindung an entsprechenden Halterungselementen in dem Leuchtengehäuse befestigt.

Diese Magnethalterung erfährt in einer Leuchte gemäß der CH 363088 A weitere Verbesserung. Diese Schrift zeigt eine Leuchte mit einer Magnethalterung, welche aus einem Permanentmagneten und einem gegenüberliegenden ferromagnetischen Halter gebildet ist. Ferner ist offenbart, dass eines der beiden Elemente, Halter oder Magnet, beweglich angeordnet sein kann. Weiterhin ist eine pendelnde Aufhängung eines Halters beschrieben. Der Halter wird dabei in eine verschraubte Halteplatte mit einem Kopfbolzen eingehängt und pendelnd gegenüber dem Lampengehäuse in Gelenkpfannen gelagert, sodass eine verbesserte Verschlusswirkung resultiert. Dennoch können Verwindungen des Gehäuses zu einem unbeabsichtigten Lösen des Verschlusses beitragen.

Der vorliegenden Erfindung liegt nunmehr die Aufgabe zugrunde, ausgehend von dem oben genannten Stand der Technik die Halterung für die transparente Abdeckung weiter zu verbessern.
Die Aufgabe wird durch eine Leuchte mit den Merkmalen des Anspruchs 1 gelöst. Vorteilhafte Weiterbildungen der Erfindung sind Gegenstand der abhängigen Ansprüche.

Die erfindungsgemäße Lösung beruht auf der Idee, eines der beiden Halteelemente, welche einerseits an dem Leuchtengehäuse und andererseits an dem Anbauelement angeordnet sind und zusammenwirkend die Magnethaltung bilden, pendelnd an dem Leuchtengehäuse anzuordnen. Bei dem pendelnd aufgehängten Halteelement kann es sich insbesondere um einen Magneten handeln.

Gemäß der vorliegenden Erfindung wird dementsprechend eine Leuchte mit einem wannenförmigen Leuchtengehäuse zu Aufnahme mindestens einer Lichtquelle, einem an dem Leuchtengehäuse zu befestigenden Anbauelement sowie Verschlussmitteln zum lösbaren befestigen des Anbauelements an dem Leuchtengehäuse vorgeschlagen, wobei die Verschlussmittel zumindest zwei an dem Leuchtengehäuse und dem Anbauelement angeordnete Halteelemente aufweisen, welche zusammenwirkend eine Magnethalterung bilden, und wobei erfindungsgemäß das an dem Leuchtengehäuse angeordnete Halteelement pendelnd aufgehängt ist.

Die pendelnde Aufhängung des Halteelements führt im Vergleich zu einer Schraubbefestigung des Magneten dazu, dass die Befestigung des Anbauelements an dem Leuchtengehäuse vereinfacht wird. Da das Halteelement einen größeren Bewegungsspielraum aufweist, wird erreicht, dass beim Ansetzten des Anbauelements an das Leuchtengehäuse bereits zu einem früheren Zeitpunkt ein großflächiger Zusammenschluss zwischen den Halteelementen erzielt wird. Durch die Bewegbarkeit des Halteelements können ferner gewisse Toleranzen ausgeglichen werden, sodass letztendlich eine optimierte Anordnung des Anbauelements, bei dem es sich insbesondere um eine Abdeckung für das Leuchtengehäuse handeln kann, erzielt wird.

Erfindungsgemäßist dabei das Halteelement an einem an dem Leuchtengehäuse befestigten separaten Halterungsteil aufgehängt, wobei es sich hierbei um ein insbesondere am Boden des Leuchtengehäuses angeordnetes Blechteil handelt. Dabei kann das Blechteil beispielsweise mittels einer Schraubverbindung an dem Leuchtengehäuse befestigt sein, wobei gemäß einem besonders bevorzugten Ausführungsbeispiel das Blechteil abgewinkelt ausgebildet ist und ein Schenkel des Blechteils zumindest einen an dem Leuchtengehäuse ausgebildeten Vorsprung hintergreift. In diesem Fall ist es ausreichend, das Blechteil mit lediglich einer einzigen Schraube an dem Gehäuseboden zu befestigen, um eine zuverlässige Halterung zu erzielen. Das Blechteil kann dabei ferner Montageöffnungen aufweisen, welchen in einem an dem Leuchtengehäuse befestigten Zustand mit an dem Leuchtengehäuse befindlichen Montageöffnung übereinstimmen. Dementsprechend kann eine Befestigung der Leuchte an einer Decke oder anderen Aufhängungselementen durch das Blechteil hindurch erfolgen, wobei in diesem Fall dann der Befestigungsbereich des Leuchtengehäuses zusätzlich stabilisiert wird.

Die pendelnde Aufhängung des Halteelements erfolgt dadurch, dass dieses in eine in dem Halterungsteil ausgebildete Aufhängungsöffnung eingehängt ist. Das Halteelement weist hierzu einen konisch ausgebildeten Aufhängungsbereich auf, der mit der trichterförmig ausgebildeten Aufhängungsöffnung zusammenwirkt, sodass die pendelnde Aufhängung erzielt wird. Die Aufhängungsöffnung ist Bestandteil eines schlüsselloch-förmigen Lochs, durch welches das Anordnen des Halteelements vereinfacht wird.

Über den Umfang des Leuchtengehäuses sind vorzugsweise mehrere Magnethalterungen verteilt angeordnet. Somit wird eine gleichmäßige und zuverlässige Befestigung des Anbauelements an dem Gehäuse erzielt.

Nachfolgend soll die Erfindung anhand der beiliegenden Zeichnung näher erläutert werden. Es zeigen:
- Figur 1: die Anordnung einer erfindungsgemäßen Leuchte an einer Decke;
- Figur 2: eine Schnittdarstellung eines Randbereichs der Leuchte;
- Figur 3: die Ansicht eines erfindungsgemäßen Magneten zur Ausbildung einer Magnethalterung;
- Figur 4: die Ausgestaltung eines Blechteils zur Aufhängung eines Magneten;
- Figur 5: den Vorgang des Einhängens des Magneten an dem Blechteil und
- Figur 6: das in dem Leuchtengehäuse montiere Blechteil mit dem daran aufgehängten Magnet.

Bei der in Figur 1 dargestellten und allgemeinen mit dem Bezugszeichen 1 versehenen erfindungsgemäßen Leuchte handelt es sich um eine sogenannte Deckenanbauleuchte, welche zur Montage an der Unterseite der Decke 100 eines Raums vorgesehen ist. Darauf hinzuweisen ist allerdings, dass die vorliegende Erfindung keinesfalls auf derartige Deckenanbauleuchten beschränkt ist. So könnte das erfindungsgemäße Konzept selbstverständlich auch bei anderen Montagearten für Leuchten, beispielsweise bei sogenannten Pendelleuchten zum Einsatz kommen.

Die Leuchte 1 weist ein wannenförmiges Leuchtengehäuse 2 auf, welches zur Aufnahme mindestens einer - schematisch angedeuteten - Lichtquelle 4 sowie eines zugehörigen Lampenbetriebsgeräts 5 vorgesehen ist. Als Lichtquellen können insbesondere Leuchtstofflampen oder dergleichen sowie LEDs zum Einsatz kommen.

Die Unterseite des wannenförmigen Leuchtengehäuses 2 ist durch eine Abdeckung 3 verschlossen, über welche die Lichtabgabe der Leuchte 1 erfolgt. Wie in Figur 2 dargestellt ist, weist die Abdeckung 3 hierzu eine transparente bzw. lichtdurchlässige Lichtaustrittsscheibe 6 auf, die von einem umlaufenden Rahmen 7 gehalten ist. Diese Abdeckung 3 ist lösbar an dem Leuchtengehäuse 2 befestigt, so dass diese zu Wartungszwecken von dem Gehäuse 2 entfernt werden kann. Der Innenraum des Gehäuses 2 ist dann zugänglich, sodass beispielsweise die Lampe 4 ausgewechselt werden kann.

Die lösbare Befestigung der Abdeckung 3 an dem Gehäuse 2 erfolgt erfindungsgemäß durch mehrere Magnethalterungen 10, die im Randbereich des Gehäuses 2 vorgesehen sind. Wie die vergrößerte Darstellung von Figur 2 zeigt, weist jede dieser Halterungen 10 ein erstes Halteteil in Form eines Magneten 11 auf, der an dem Leuchtengehäuse 2 in einer später noch näher beschriebenen Weise befestigt ist. Der Magnet 11 wirkt mit einem an der Abdeckung 3 vorgesehenen Gegenelement, das ein zweites Halteteil bildet, zusammen, wobei dieses Gegenelement im vorliegenden Fall durch den metallischen Rahmen 7 gebildet ist. Wird die Abdeckung 3 an das Leuchtengehäuse 2 angesetzt, so schnappt der metallische Rahmen 7 auf die Magnete 11 der einzelnen Halterungen 10 auf, so dass die Abdeckung sicher an dem Gehäuse 2 fixiert ist. Der Vorteil dieser magnetischen Halterung besteht dabei darin, dass die Verschlussmittel zur Halterung der Abdeckung 3 sich vollständig im Inneren der Leuchte 1 befinden, also von außen nicht sichtbar sind. Hierdurch wird der optische Gesamteindruck der Leuchte 1 verbessert.

Gemäß der vorliegenden Erfindung wird nun zur Ausgestaltung der Magnethalterungen 10 eine besondere Aufhängung für die Magnete 11 vorgeschlagen, welche nachfolgend anhand der Figuren 3 bis 6 näher erläutert werden soll.

Figur 3 zeigt hierbei zunächst die Ausgestaltung eines einzelnen Magneten 11, der ein ringförmiges Gehäuse 12 aufweist, in dem ein scheibenförmiger Permanentmagnet 13 angeordnet ist. Von der Rückseite des Gehäuses 12 erstreckt sich ein stiftartiger Aufhängungsbereich 14 mit einem Endbereich 15, nachfolgend auch als Kopf bezeichnet, der an seiner dem Gehäuse 12 zugewandten Seite konisch ausgebildet ist. Diese konische Anlagefläche 16 führt dazu, dass der Magnet 11 pendeln aufgehängt werden kann.

Grundsätzlich könnte der Magnet 11 auch an dem Leuchtengehäuse 2 selbst aufgehängt werden, gemäß der vorliegenden Erfindung ist hierzu allerdings ein separates Halterungsteil in Form eines Blechteils 20 vorgesehen, welches abgewinkelt ausgebildet ist und eine erste Grundfläche 21 sowie einen dazu um etwa 90° abgewinkelten seitlichen Schenkel 22 aufweist. Dieses Blechteil 20 wird - wie später noch beschrieben - an dem Leuchtengehäuse 2 befestigt. Die Grundfläche 21 weist in ihrem mittleren Bereich eine schlüsselloch-artige Durchgangsöffnung 23 auf, welche einerseits ein großes Loch 24a sowie ein daran angrenzendes, etwas kleineres Loch 24b aufweist. Der Durchmesser des größeren Lochs 24a ist dabei derart bemessen, dass der Kopf 15 des Aufhängungsbereichs 14 des Magneten 11 hindurchgeführt werden kann. Das kleinere Loch 24b wiederum ist im Vergleich zum Umfang des Kopfs 15 kleiner bemessen, so dass ein Herausfallen des darin eingehängten Kopfs 15 verhindert wird.

Wie in Figur 5 dargestellt ist, wird also der Magnet 11 in einfacher Weise dadurch an dem Blechteil 20 eingehängt, dass dieser zunächst entsprechend dem Pfeil I mit seinem Kopf 15 in das größere Loch 24a eingeführt und dann senkrecht hierzu entlang der Richtung II in das kleinere Loch 24b verschoben wird. Das Einhängen des Magneten 11 in das Blechteil 20 kann also ohne die Verwendung eines Werkzeugs erfolgen.

Eine Besonderheit des kleinen Lochs 24b besteht darin, dass dieses eine trichterförmige Prägung 25 an seinem Umfang aufweist. Diese Prägung 25 führt in Zusammenwirken mit der konischen Ausbildung des Kopfbereichs 15 dazu, dass der eingehängte Magnet 11 um eine senkrecht zur Grundfläche 21 des Blechteils 20 ausgerichtete Achse verschwenkt werden kann.

Wie den Figuren ferner entnommen werden kann, sind in der Grundfläche 21 des Blechteils 20 drei weitere Öffnungen 30, 31 ausgebildet, deren Funktion Figur 6 entnommen werden kann. Figur 6 zeigt hierbei die Anordnung des Blechteils 20 an dem Leuchtengehäuse 2, wobei zunächst erkennbar ist, dass der Schenkel 22 des Blechteils 20 Vorsprünge 2b hintergreift, welche an der Seitenwand 2a des Gehäuses 2 ausgebildet sind. Gleichzeitig wird das Blechteil 20 mittels einer Schraube 35 in dem Gehäuseboden fixiert, wobei diese Schraube 35 die erste Öffnung 30 durchgreift. In diesem Zustand ist das Blechteil 20 fest an dem Gehäuse 2 fixiert, da die Schraube 35 einerseits ein Verschieben in der Ebene des Gehäusebodens verhindert und andererseits durch das Hintergreifen der Vorsprünge 2b ein Verkippen des Blechteils 20 verhindert wird. In dieser Position sind ferner die beiden weiteren Öffnungen 31 des Blechteils 20 fluchtend mit entsprechenden Öffnungen in dem Gehäuseboden ausgerichtet. Hierdurch werden zwei das Blechteil und den Gehäuseboden durchgreifende Öffnungen gebildet, welche dazu genutzt werden können, dass Leuchtengehäuse 2 an einer Decke oder einem sonstigen Aufhängungselement zu befestigen.

Eine zusätzliche - in Figur 6 nicht dargestellte - Öffnung in dem Gehäuseboden ist ferner fluchtend mit dem kleineren Loch 24b ausgerichtet. Diese Öffnung in dem Gehäuseboden ermöglicht einerseits das Verschwenken des Magnets 11 und eröffnet andererseits die Möglichkeit, dass dieser bei Belastung leicht zur Rückseite hin verdrängt werden kann. Diese Öffnung in dem Gehäuseboden erstreckt sich allerdings nicht in den Bereich des größeren Lochs 24a, so dass in dem montierten, in Figur 6 dargestellten Zustand ein Verschieben des Magnets 11 in Richtung dieses größeren Lochs 24a blockiert wird. Damit wird vermieden, dass der Magnet 11 unbeabsichtigt aus seiner Aufhängung entweichen kann.

Die Montage des Magneten 11 an dem Gehäuse 2 erfolgt dementsprechend dadurch, dass zunächst der Magnet in das Blech 20 wie oben beschrieben eingehängt wird. Anschließend wird Schenkel 22 des Blechteils 20 hinter die Vorsprünge 2b geführt und das Blechteil 20 mittels der Schraube 35 fixiert. Der Magnet 11 ist nunmehr pendelnd aufgehängt, ohne dass er sich dieser wieder aus seiner Aufhängung lösen kann.

Die Beweglichkeit des Magneten 11 führt dazu, dass die Abdeckung 3 einfacher und zuverlässiger an dem Gehäuse 2 befestigt werden kann. Da sich die Ausrichtung des Magneten 11 in einem gewissen Rahmen an die jeweilige Situation anpassen kann, ist sichergestellt, dass bei einem schrägen Ansetzten der Abdeckung 3 an das Gehäuse 2 trotz allem sehr frühzeitig ein vollflächiger Kontakt zwischen dem Magnet 11 und dem Rahmen 7 der Abdeckung 3 erzielt wird. Da ferner eine Schrägstellung des Magneten 11 ermöglicht ist, ist zu jedem Zeitpunkt eine gewisse Kontaktfläche zwischen dem Magneten 11 und dem Rahmen 7 gewährleistet, sodass dieser optimal an dem Gehäuse fixiert werden kann.

Ein weiterer Vorteil der erfindungsgemäßen Lösung besteht auch darin, dass der Magnet 11 nicht mehr - wie aus dem Stand der Technik bekannt - von der Rückseite eines Haltungselements hier angeschraubt werden muss. Da lediglich ein Einhängen in das Schlüsselloch erforderlich ist, kann die Montage jetzt von der Vorderseite her erfolgen, was ebenfalls eine Vereinfachung darstellt. Darüber hinaus kann der Magnet leicht zur Rückseite hin ausweichen, was insbesondere beim Transport der erfindungsgemäßen Leuchte von Vorteil ist. Werden nunmehr mehrere Leuchten übereinander gestapelt, so besteht nicht mehr die Gefahr, dass sich auf Grund des hieraus resultierenden Drucks der Boden der Gehäusewanne verbiegt.

Grundsätzlich wäre es, in einer nicht beanspruchten Ausführungsform, auch denkbar, den Magnet unmittelbar an dem Boden des Leuchtengehäuses pendelnd aufzuhängen. Da allerdings hierfür der Gehäuseboden eine gewisse Dicke aufweisen müsste, um die trichterförmige Prägung zu realisieren, wird gemäß der Erfindung das separate Blechteil eingesetzt. Dies bringt weiterhin den Vorteil mit sich, dass der Befestigungsbereich des Gehäuses zusätzlich stabilisiert wird.

Letzten Endes weist also die erfindungsgemäße Magnetaufhängung deutliche Vorteile gegenüber bislang bereits bekannten Lösungen auf. Dabei kann diese besondere Aufhängung des Magneten nicht nur bei der Befestigung von transparenten Abdeckungen eingesetzt werden. Allgemein kann dieses Konzept immer dann sinnvoll eingesetzt werden, wenn an einem Leuchtengehäuse ein Anbauelement abnehmbar befestigt werden soll.

## Patentansprüche

1. Leuchte (1) mit
a) einem wannenförmigen Leuchtengehäuse (2) zur Aufnahme mindestens einer Lichtquelle (4),
b) einem an dem Leuchtengehäuse (2) zu befestigenden Anbauelement (3), sowie
c) Verschlussmitteln zum lösbaren Befestigen des Anbauelements (3) an dem Leuchtengehäuse (2), wobei die Verschlussmittel zumindest zwei an dem Leuchtengehäuse (2) und dem Anbauelement (3) angeordnete Halteelemente (7, 11) aufweisen, welche zusammenwirkend eine Magnethalterung (10) bilden,
wobei
• das an dem Leuchtengehäuse (2) angeordnete Halteelement (11) an einem an dem Leuchtengehäuse (2) befestigten separaten Halterungsteil pendelnd aufgehängt ist,
• es sich bei dem Halterungsteil um ein an dem Leuchtengehäuse (2), insbesondere am Boden des Leuchtengehäuses (2) angeordnetes Blechteil (20) handelt,
• das pendelnd aufgehängte Halteelement (11) in eine in dem Halterungsteil ausgebildete Aufhängungsöffnung eingehängt ist und
• das pendelnd aufgehängte Halteelement (11) einen konisch ausgebildeten Aufhängungsbereich (15) aufweist und die Aufhängungsöffnung trichterförmig ausgebildet ist,
**dadurch gekennzeichnet,**
**dass** die Aufhängungsöffnung Bestandteil eines schlüsselloch-förmigen Lochs (23) ist, welches ein großes Loch (24a) sowie ein daran angrenzendes kleineres Loch (24b) aufweist.

2. Leuchte nach Anspruch 1,
**dadurch gekennzeichnet,**
**dass** das Blechteil (20) mittels einer Schraubverbindung an dem Leuchtengehäuse (2) befestigt ist.

3. Leuchte nach Anspruch 1 oder 2,
**dadurch gekennzeichnet,**
**dass** das Blechteil (20) abgewinkelt ausgebildet ist, wobei ein Schenkel (22) des Blechteils (20) zumindest einen an dem Leuchtengehäuse (2) ausgebildeten Vorsprung (2b) hintergreift.

4. Leuchte nach einem der Ansprüche 1 bis 3,
**dadurch gekennzeichnet,**
**dass** das Halterungsteil mindestens einer Montageöffnung (31) aufweist, welche im an dem Leuchtengehäuse (2) befestigten Zustand mit einer an dem Leuchtengehäuse (2) befindlichen Montageöffnung übereinstimmt.

5. Leuchte nach einem der vorherigen Ansprüche,
**dadurch gekennzeichnet,**
**dass** über den Umfang des Leuchtengehäuses (2) verteilt mehrere Magnethalterungen (10) ausgebildet sind.

6. Leuchte nach einem der vorherigen Ansprüche,
**dadurch gekennzeichnet,**
**dass** das Anbauelement (3) eine Abdeckung für das Leuchtengehäuse ist, welche zumindest teilweise aus einem durchsichtigen oder durchscheinenden Material besteht.

## Claims

1. A luminaire (1) having
a) a tub-shaped luminaire housing (2) for the accommodation of at least one light source (4),
b) an attachment element (3) that is to be secured to the luminaire housing (2), and also
c) locking means for securing the attachment element (3) to the luminaire housing (2) in a releasable manner, wherein the locking means have at least two holding elements (7, 11) which are arranged on the luminaire housing (2) and the attachment element (3) and which, working together, form a magnetic holder (10),
wherein
• the holding element (11), which is arranged on the luminaire housing (2), is suspended in pendulum fashion on a separate holding portion that is secured to the luminaire housing (2),
• the holding portion is a sheet-metal portion (20), which is arranged on the luminaire housing (2), in particular on the base of the luminaire housing (2),
• the holding element (11), which is suspended in pendulum fashion, is suspended in a suspension opening formed in the holding portion, and
• the holding element (11), which is suspended in pendulum fashion, has a conically formed suspension region (15), and the suspension opening is formed in the shape of a funnel,
**characterised in that**
the suspension opening is a constituent part of a keyhole-shaped hole (23), which has a large hole (24a) and also a smaller hole (24b) adjacent thereto.

2. A luminaire according to claim 1,
**characterised in that**
the sheet-metal portion (20) is secured to the luminaire housing (2) by means of a screw connection.

3. A luminaire according to claim 1 or 2,
**characterised in that**
the sheet-metal portion (20) is formed in an angular manner, wherein a leg (22) of the sheet-metal portion (20) engages behind at least one projection (2b) formed on the luminaire housing (2).

4. A luminaire according to one of claims 1 to 3,
**characterised in that**
the holding portion has at least one assembly opening (31) which in the state in which it is secured to the luminaire housing (2) coincides with an assembly opening located on the luminaire housing (2).

5. A luminaire according to one of the previous claims,
**characterised in that**
a plurality of magnetic holders (10) are formed in a distributed manner over the periphery of the luminaire housing (2).

6. A luminaire according to one of the previous claims,
**characterised in that**
the attachment element (3) is a cover for the luminaire housing that consists at least in part of a transparent or translucent material.

## Revendications

1. Lampe (1) avec
a) un boîtier de lampe (2) en forme de cuvette pour la réception d'au moins une source de lumière (4),
b) un élément de montage (3) à fixer sur le boîtier de lampe (2) ainsi que
c) des moyens de fermeture pour la fixation amovible de l'élément de montage (3) sur le boîtier de lampe (2), les moyens de fermeture présentant au moins deux éléments de retenue (7, 11) agencés sur le boîtier de lampe (2) et l'élément de montage (3), qui forment en coopération un support magnétique (10),
- l'élément de retenue (11) agencé sur le boîtier de lampe (2) étant suspendu de manière oscillante à une partie de support séparée fixée sur le boîtier de lampe (2),
- la partie de support étant une partie de tôle (20) agencée sur le boîtier de lampe (2), en particulier sur le fond du boîtier de lampe (2),
- l'élément de retenue (11) suspendu de manière oscillante étant accroché dans une ouverture de suspension réalisée dans la partie de support et
- l'élément de retenue (11) suspendu de manière oscillante présentant une zone de suspension (15) réalisée de manière conique et l'ouverture de suspension étant réalisée en forme d'entonnoir,
**caractérisée en ce**
**que** l'ouverture de suspension est une partie d'un trou en forme de trou de serrure (23) qui présente un grand trou (24a) ainsi qu'un trou (24b) plus petit contigu à celui-ci.

2. Lampe selon la revendication 1,
**caractérisée en ce**
**que** la partie de tôle (20) est fixée par un vissage sur le boîtier de lampe (2).

3. Lampe selon la revendication 1 ou 2,
**caractérisée en ce**
**que** la partie de tôle (20) est réalisée de manière coudée, une branche (22) de la partie de tôle (20) venant en prise derrière au moins une saillie (2b) réalisée sur le boîtier de lampe (2).

4. Lampe selon l'une quelconque des revendications 1 à 3,
**caractérisée en ce**
**que** la partie de support présente au moins une ouverture de montage (31) qui concorde à l'état fixé sur le boîtier de lampe (2) avec une ouverture de montage se trouvant sur le boîtier de lampe (2).

5. Lampe selon l'une quelconque des revendications précédentes,
**caractérisée en ce**
**que** plusieurs supports magnétiques (10) sont répartis sur la périphérie du boîtier de lampe (2).

6. Lampe selon l'une quelconque des revendications précédentes,
**caractérisée en ce**
**que** l'élément de montage (3) est un recouvrement pour le boîtier de lampe, qui se compose au moins en partie d'un matériau transparent ou translucide.
